# EUROPÄISCHE PATENTSCHRIFT

(11) **EP 0 123 762 B1**
(45) Veröffentlichungstag und Bekanntmachung des Hinweises auf die Patenterteilung: **17.01.1990**
(21) Anmeldenummer: 83810179.8
(22) Anmeldetag: 29.04.1983
(51) Int. Cl.: B08B 9/02, B08B 9/04

(54) **Rohrreinigungsgerät**
Pipe cleaning device
Dispositif de nettoyage de conduites

(43) Veröffentlichungstag der Anmeldung: 07.11.1984
(73) Patentinhaber: Reinhart, Giacomo, 2822 Courroux (CH)
(72) Erfinder: Reinhart, Alberto J., CH-3186 Düdingen (CH)

(56) Entgegenhaltungen:
- DE-A- 2 746 668
- US-A- 1 531 439

## Beschreibung

Die vorliegende Erfindung betrifft ein Rohrreinigungsgerät gemäss Oberbegriff des Patentanspruches 1.

Bekannte Geräte der oben erwähnten und im genannten Patent beschriebenen Art haben sich seit Jahren zur Reinigung von verschmutzten Rohrleitungen bewährt.

Die Erfindung betrifft nun verschiedene Massnahmen, die für sich und/oder in Kombination zu einer wesentlichen, überraschenden Verbesserung der Reinigungseigenschaften und Einsatzmöglichkeiten geführt haben. Es wurde früher nämlich angenommen, dass ein mit einer längeren Gleitfläche ausgestattetes Reinigungsmesser weniger die Tendenz zeige, sich in den Verkrustungen festzukrallen. Ferner ging man davon aus, die eher langgestreckten Reinigungsaggregate würden eine längere Einwirkung auf starke Verkrustung und daher ein wirksameres Aufbrechen solcher Verkrustungen mit sich bringen, wenn man davon ausgeht, dass die Reinigungsaggregate von den Vortriebsaggregaten mit einer gegebenen Geschwindigkeit durch das Rohr befördert werden.

Aufgrund dieser Vorurteile weist beispielsweise der gemäss Patentschrift CH-A-367 361 relativ langgezogene Messerarm eine gerade Klinge einer Radklinge und eine weitere gerade Klinge auf, welche sich dann V-förmig verzweigt.

Es zeigt sich jedoch, dass offenbar langgestreckte Reinigungsaggregate, deren Messerarme eine relativ geringe Neigung zur Achse des Reinigungsaggregats aufweisen, dazu neigen, sich in der Verkrustung des Rohrs zu verkeilen und damit an Wirkung einzubüssen oder gar stekken zu bleiben.

Der Erfindung liegt nun die Aufgabe zugrunde, ein Rohrreinigungsgerät zu schaffen, das im Vergleich zu den bekannten Reinigungsgeräten eine Verkeilung im Rohr weitgehend vermeidet, dennoch eine bessere Reinigungswirkung entfaltet und darüber hinaus auch bei engeren Rohrdurchmessern als bis anhin eingesetzt werden werden kann. Die Lösung dieser Aufgabe ergibt sich aus dem Gegenstand des Patentanspruches 1. Bevorzugte Ausführungsformen ergeben sich aus den Unteransprüchen.

Trotz der eingangs genannten Vorurteile ist der Messerarm gemäss der vorliegenden Erfindung kurz ausgebildet. Darüber hinaus verläuft der Kamm der Rippe von der Lagerstelle an nicht etwa allmählich nach aussen, sondern mindestens annähernd radial. Überraschenderweise verkrallen sich diese Rippen nicht in der Verkrustung, sondern durchbrechen sie. Im Gegensatz zu den bisher bekannten Reinigungsgeräten muss mit keiner Verkeilung der Messerarme in der Verkrustung mehr gerechnet werden. Um die erwähnte Durchbrechung der Verkrustungen noch zu fördern, ist die äussere Rippe eines jeden Messerarmes in unmittelbarer Nähe seiner Lagerstelle im Kopf vorgesehen. Die relativ kurze, gedrungene Form des Reinigungsaggregats trägt demnach nicht nur zur Erhöhung der Reinigungswirkung bei, sondern erlaubt auch ein leichtes Durchfahren gebogener Leitungsabschnitte, insbesondere von Rohrbogen. Vorzugsweise erreichen die Messerarme schon im Bereiche der Befestigung und Abstützung der Federpakete auch an ihrer Innenseite annähernd ihre volle Ausladung, so dass sie durch die Federbefestigung ungehindert eingeschwenkt werden können, wenn sie enge Stellen und gebogene Stellen durchlaufen. Dieses freie Einschwenken kann noch unterstützt werden, wenn die Messerarme im Bereiche der auseinanderlaufenden Schneiden bzw. an ihrem freien Ende sich nach innen verjüngenden Querschnitt aufweisen. Ferner kann es zum gleichen Zwecke von Vorteil sein, wenn die Rippen der Messerarme zwischen etwa radial nach aussen verlaufenden Teilen und den auseinanderlaufenden Schneiden eine annähernd gerade verlaufende Aussenkante aufweisen.

Um die Lagerung der mit relativ starker Neigung und praktisch radial verlaufenden Rippen versehenen Messerarme zu ermöglichen, sind die Messerarme vorzugsweise in nach aussen offenen Nuten des Kopfes gehalten, welche Nuten vorne teilweise abgedeckt sind. Auch dadurch wird eine sich auf die Wirkung günstig auswirkende Anordnung der Messerarme ermöglicht.

Mit der kompakten Ausführung des Reinigungsaggregates ergibt sich die Tatsache, dass Pakete von Blattfedern zur Abstützung der einzelnen Messerarme verhältnismässig steil nach aussen geneigt und damit entsprechend biegesteif ausgebildet sein können, womit höhere Andruckkräfte der Messerarme gegen die Rohrwandung erzielt werden. Vorzugsweise sind die Pakete von Blattfedern so ausgebildet, dass mehrere Blattfedern bis in unmittelbare Nähe der Messerarme reichen, womit die Steifigkeit des Aggregats und die Andruckkraft der Messerarme erhöht werden kann. Zusammen mit der verhältnismässig kurzen, kompakten Ausführung des Aggregates bzw. der Messerarme ergibt sich ein hoher spezifischer Messerdruck und eine erhöhte Wirksamkeit.

Um trotz der erhöhten wirkenden Kräfte genügende Lebensdauer und genügende Stabilität zu erzielen, können die Messerarme vorzugsweise aus Stahlguss bestehen und einen mindestens annähernd dreieckigen, verwindungssteifen Querschnitt aufweisen.

Zur weiteren Erläuterung der Erfindung werden im folgenden anhand der Zeichnungen ein Ausführungsbeispiel und zwei Ausführungsvarianten des erfindungsgemässen Reinigungsgerätes erläutert.
Fig. 1 zeigt eine Gesamtansicht, teilweise im Schnitt des Reinigungsgerätes,
Fig. 2 zeigt eine Seitenansicht mit mehreren Querschnittsformen eines Messerarms,
Fig. 3 zeigt eine Draufsicht auf den Messerarm nach Fig. 2,
Fig. 4 zeigt einen Teilschnitt durch die erste Ausführungsvariante,
Fig. 5 zeigt eine Aussicht von hinten der ersten Ausführungsvariante und die
Fig. 6 und 7 zeigen je eine schematische Ansicht von hinten der zweiten Ausführungsvariante.

Das Reinigungsgerät gemäss Fig. 1 ist in einem Rohr des Durchmessers D angeordnet. Der Durchmesser des Rohres, für welches das Reinigungsgerät bestimmt ist, entspricht zugleich dem Nenndurchmesser dieses Gerätes. Das Gerät besteht aus einem Reinigungsaggregat 1 und einem Vortriebs- oder Antriebsaggregat 2. Während das Reinigungsaggregat zwei Reinigungseinheiten 1a und 1b mit je einem Kranz von vier Messerarmen 3 aufweist, besteht das Vortriebsgerät 2 aus zwei scheibenartigen Kolben mit Stützplatten 4, Kolbenscheiben 5 aus geeignetem Material, beispielsweise Leder, und an den Kolbenscheiben 5 befestigten Gewichten 6. Die Antriebsvorrichtung bildet an sich nicht Gegenstand der vorliegenden Erfindung, und ihre Arbeitsweise entspricht im wesentlichen derjenigen der Antriebsvorrichtung nach der CH-PS-402 531.

Die Reinigungseinheit 1a weist einen Kopf 7 auf, welcher als Halter für die vier Messerarme 3 dient. Zu diesem Zwecke ist der Kopf 7 mit vier je von einer Seite zugänglichen Nuten 8 versehen, in welche zylindrische Schwenkbolzen 9 je eines Messerarms mit radialem Spiel eingreifen und darin mittels einer nicht dargestellten Sicherungsschraube gesichert sind. Die Lagerung der Messerarme mit radialem Spiel führt dazu, dass sich dieselben leicht verwinden und in Umfangsrichtung einstellen können, wodurch sie sich stets optimal der Oberfläche des Rohres bzw. einer darin befindlichen Verkrustung anpassen können. Auch einer unerwünschten Drehung des Reinigungsaggregats im Rohr unter Einwirkung des Antriebsaggregats kann mit dieser Massnahme entgegengewirkt werden. Der Kopf 7 weist axial vorstehende Rippen 10 auf, die dem Aufbrechen und Zerkleinern von bis in die Achse des Rohres ragenden Verunreinigungen oder Verkrustungen dienen.

Die Messerarme 3 sind an ihren Enden mit Haltenuten 11 für je die äusserste Blattfeder eines Blattfederpakets 12 versehen. Die Blattfederpakete sind mit einem auf der Achse 13 der Reinigungseinheit verschiebbar angeordneten Träger 14 mittels Schrauben 15 verschraubt und mittels Stiften 15' gegen Verdrehung gesichert. Wie Fig. 1 zeigt, reichen die Federpakete 12 bis in unmittelbare Nähe der Unterstützungsstelle des zugeordneten Messerarms 3, sodass diese Messerarme mit ziemlich grosser Federkraft nach aussen gegen die Rohrwandung gedrückt werden. Die Vorspannung und somit die Kraftwirkung der Federpakete kann eingestellt werden durch Verschieben einer Stützscheibe 16 mittels Schrauben 17, die im Halter 14 verschraubt sind. Zwischen dem Halter 14 und dem Kopf 7 ist eine Druckfeder 18 angeordnet, welche den Halter 14 mit den Federpaketen 12 normalerweise in der dargestellten Lage hält, jedoch bei sehr starkem Druck von aussen gegen die Messerarme ein Ausweichen einwärts der Messerarme unter Verschiebung der Federpakete mit dem Halter 14 auf der Achse 13 nach vorne gestattet. Die Vorspannung der Feder 18 bzw. der Federpakete 12 kann eingestellt werden durch eine Mutter 19, die auf einem Gewindeteil der Achse 13 angeordnet ist und über ein Rohr 20 das ganze Aggregat, bestehend aus dem Halter 14, den Federpaketen 12 und der Stützscheibe 16, axial zu verschieben gestattet. Es wird damit eine Anpassung des auf die Messerarme 3 wirkenden Radialdruckes und damit eine Anpassung an verschiedene Arten und Grade der Verschmutzung bzw. Verkrustung von Rohren möglich.

Die Messerarme 3 weisen die in Fig. 2 dargestellte Form auf. Gleich anschliessend an den zylindrischen Schwenkzapfen 9 weist der Messerarm ein im wesentlichen dreieckiges verwindungssteifes Profil mit einer nach aussen stehenden Rippe 21 auf. Anschliessend an den Schwenkzapfen 9 erstreckt sich der Kamm der Rippe 21 praktisch radial nach aussen, wodurch sich eine steile Front des Reinigungsaggregats ergibt, die in sehr dicke Verschmutzungen oder Verkrustungen weitgehend axial eindringt und dieselben vorerst aufbricht, bevor sie darin verkeilt werden kann. Es folgt dann ein etwas flacherer Teil des Messerarmes mit etwa gerade verlaufender Aussenkante A und derselbe verzweigt sich zuletzt in zwei Schneiden 22, die V-förmig nach hinten auseinanderlaufen wie insbesondere Fig. 3 zeigt. Die Aussenseite der Schneiden 22 ist auf den Nenndurchmesser des Rohres bzw. der Reinigungseinheit abgedreht. Dieser V-förmig erweiterte Teil der Messerarme wirkt als Keil um die Verunreinigungen endgültig aufzuspalten und zu zerkleinern und Verunreinigungen von der Rohrwandung abzuschaben. Wie Fig. 3 zeigt, ist an der Übergangsstelle zu den Schneiden 22 eine Ausnehmung oder Nut.22a gebildet, was zur Verringerung der Auflagefläche bzw. zur Vergrösserung des spezifischen Auflagedruckes und damit der Reinigungswirkung führt.

Die zweite Reinigungseinheit 1 b ist gleich aufgebaut und wirkt gleich wie die erste und ist mit derselben durch ein Kardangelenk 23 verbunden. Die beiden Einheiten können also allseitig gegenseitig verschwenkt werden, was das Durchfahren von Rohrbögen erleichtert. Gleiche Teile sind in der Einheit 1 b gleich bezeichnet wie in der Einheit 1a. Sie unterscheidet sich lediglich dadurch dass am Kopf 7' keine Rippen 10 vorgesehen sind. Während in Fig. 1 die Messerarme 3 der Einheit 1b in der gleichen Ebene dargestellt sind wie die Messer der Einheit 1a, können diese Messer gegeneinander versetzt sein, sodass sich eine gleichmässige Verteilung aller Messer am Umfang des Rohres ergibt.

Die beiden Reinigungseinheiten 1a und 1b . sind, wie Fig. 1 erkennen lässt, verhältnismässig kurz und kompakt ausgeführt. So beträgt beispielsweise bei einem Nenndurchmesser von 250 mm die axiale Länge der Messerarme ebenfalls rund 250 mm, d.h. das Verhältnis von Länge zu Durchmesser beträgt rund 1 : 1. Wie bereits erläutert, hat sich gezeigt, dass diese verhältnismässig kompakte Ausführung mit kräftigen, verhältnismässig steil stehenden Federpaketen eine sehr intensive Reinigungswirkung ergibt, wobei auch die Gefahr, dass die Reinigungseinheiten bei starker Verkrustung sich verkeilen können oder in gebogenen Rohrteilen steckenbleiben könnten, geringer ist als bei relativ langgestreckten Reinigungseinheiten. Die Tatsache, dass die Reinigungseinheiien bzw. ihre Messerarme steil nach aussen laufende Rippen aufweisen, bringt ebenfalls eine hervorragende Wirkung, besonders bei starker Verkrustung der Rohre. Diese Wirkung ist unter anderem auch darauf zurückzuführen, dass die Reinigungseinheiten zusammen mit einer ganz besonderen Antriebseinheit verwendet werden, welche Antriebseinheit eine stark vibrierende Vortriebskraft ergibt. Eine weitere Verbesserung der Reinigungswirkung gegenüber bekannten Reinigungsvorrichtungen wird auch der Tatsache zugeschrieben, dass die Messerarme mindestens vor ihrer Verzweigung einen schmalen, relativ hohen Querschnitt aufweisen. Die Messerarme bilden daher nur eine geringe Behinderung für das stossweise und mit grosser Geschwindigkeit zwischen den Kolbenscheiben 5 und der Rohrwandung austretende Druckwasser, welches von hinten, d.h. von rechts in Fig. 1, zugeführt wird, darstellen. Diese Druckwasserstrahlen unterstützen daher besonders intensiv das Aufbrechen und die Zerkleinerung der Verunreinigungen und das Wegspülen nach vorne durch die Rohrleitung. Die Messerarme bestehen vorzugsweise aus Stahlguss und sind daher nicht nur sehr kräftig, sondern weisen infolge ihrer verhältnismässig grossen Härte hohe Lebensdauer auf. Sie sind auch weitgehend korrosionsfest.

Fig. 4 und 5 zeigen eine Ausführungsvariante, in welcher entsprechende Teile gleich bezeichnet sind wie in Fig. 1. Der Unterschied besteht im wesentlichen in der Konstruktion des Kopfes, in welchem die Messerarme gehalten sind. Dieser Kopf 7" weist nach aussen offene Nuten im wesentlichen rechteckigen Querschnitts 8" auf, in welche die zylindrischen Schwenkbolzen 9 der Messerarme 3 eingreifen. Die Schwenkbolzen sind gehalten durch einen umlaufenden Flansch 24 eines von vorne über den Kopf greifenden Tellers 25, der lösbar mit dem Kopf 7" verschraubt ist. Wie insbesondere Fig. 4 zeigt, traten die Messerarme annähernd radial aus ihrer Halterung im Kopf 7" aus und bilden eine steile Vorderfront der Reinigungseinheit. Die Rippen 21 der Messerarme bilden dabei zusammen mit der hinteren Stirnfläche des Tellers 25 einen Endanschlag zur Bestimmung der äusseren Endstellung der Messerarme, welche Endstellung im wesentlichen dem Nenndurchmesser der Reinigungseinheit entspricht. Diese Begrenzung der Auswärtsbewegung der Messerarme ist beispielsweise von erheblicher Bedeutung bei der Reinigung von Rohren aus schwachem, brüchigem Material, beispielsweise Kunststoff, Asbest, Zement oder dergleichen. Der Anschlagpunkt könnte gegebenenfalls auch durch zwischen den Teller 25 und die Rippen 21 eingelegte Anpassringe bestimmt werden.

Wie Fig. 5 zeigt, sind die Messerarme 3 der beiden Reinigungsaggregate um 45° gegeneinander versetzt.

Wie in Fig. 4 angedeutet, sind auch bei dieser Ausführungsvariante die Messerarme bzw. ihre Schwenkbolzen 9 mit radialem Spiel gelagert. Wie Fig. 4 ferner zeigt, sind die Haltenuten 11 seitlich durch eine Verschweissung oder ein aufgeschweisstes oder aufgeschraubtes Element 11 abgeschlossen, womit eigentliche Taschen gebildet werden, in welchen die eingreifende Feder auch seitlich gehalten ist. Der Grund jeder Haltenut 11 ist jedoch durch ein verbleibendes seitliches Fenster 11b sichtbar, so dass dort die Stellung des Federendes beobachtet und kontrolliert werden kann. Das Federende soll einen Abstand von 1 - 2 mm vom Nutengrund aufweisen, wenn sich die Messerarme in einer dem Nenndurchmesser des Rohres bzw. Reinigungsaggregats entsprechenden Stellung befinden.

Die Fig. 6 und 7 zeigen eine zweite Ausführungsvariante, wobei zur Vereinfachung nur die Form und die Stellung der Messerarme dargestellt ist. Im übrigen entspricht die Konstruktion derjenigen nach Fig. 4 und 5. Die Messerarme weisen im Bereiche der auseinanderlaufenden Schneiden, mindestens aber an ihrem weitesten, hinteren Ende einen relativ tiefen, sich nach innen verjüngenden Querschnitt auf. Diese Formgebung ist bei gegossenen Messerarmen ohne weiteres möglich. Wie Fig. 7 zeigt, können die Messerarme, trotzdem deren sechs vorgesehen sind, weit nach innen schwenken, um das Reinigungsaggregat leicht durch enge und gekrümmte Stellen durchtreten zu lassen. Die freie Einschwenkbarkeit der Messerarme ist im übrigen auch dadurch gewährleistet, dass die Messerarme im Bereiche der Abstützung und Befestigung der Federpakete praktisch ihre volle Ausladung erreicht haben und somit dort frei einschwenken können (Fig. 4). Fig. 7 zeigt im Übrigen, dass auch bei ganz eingeschwenkten Messerarmen keine Teile derselben radial über die V-förmig verzweigten Schneiden herausragen. Dies wird erreicht durch den geraden, einwärts geneigten Verlauf des Kammes der Rippen 21 im Bereiche A, und begünstigt den leichten Durchgang des Reinigungsaggregats durch gebogene Rohrteile, wie oben dargelegt.

Ein nicht unbedeutendes Problem stellt die Stabilität des Reinigungsaggregats in dem Sinne dar, dass es zur Schiefstellung im Rohr neigt. Diese Tendenz ist umso ausgeprägter als das Reinigungsaggregat bei den beschriebenen Ausführungsbeispielen von hinten geschoben wird. Zur guten Stabilität und zugleich zur guten Reinigungswirkung ist es von Bedeutung, dass die V-förmigen gespreizten Schneiden der Messerarme axial relativ lang sind. Während bei der eingangs erwähnten, bekannten Ausführung die Länge der V-förmigen Schneiden nur etwa einem Drittel der ganzen Messerlänge entspricht, ist diese Länge bei den oben beschriebenen Ausführungsbeispielen etwa gleich der Hälfte der axialen Messerlänge bzw. gleich dem halben Nenndurchmesser D. Damit wird nicht nur die Lage des Reinigungsaggregats stabilisiert, sondern durch das sichere, gleichmässige Aufliegen der V-förmigen Schneiden, die nicht zum seitlichen Ausweichen neigen, ergibt sich auch ein besonders hohe Reinigungswirkung.

Zur Stabilität der Reinigungsaggregate im Rohr im soeben behandelten Sinne trägt auch die Tatsache bei, dass die Vortriebskraft nicht hinter, sondern innerhalb der Messerarme angreift. Auch diese Massnahme trägt nicht nur zur Erhöhung der Stabilität, sondern zur Kompaktheit des Aggregates und damit zum leichteren Durchfahren von gebogenen Rohrteilen bei.

Durch die Tatsache, dass die Messerarme von aussen und nicht von hinten in die Köpfe 7 eintreten, können diese Köpfe verhältnismässig klein und damit leicht ausgeführt werden, was die Stabilität auch erhöht.

Im Bereiche A der Messerarme können hintereinander mehrere, z. B. bis zu vier Rollen angebracht sein. Diese Rollen, die vor allem bei Reinigungsgeräten mit Nenndurchmessern von über 1 m angebracht werden, erleichtern den Durchgang der Reinigungsaggregate durch verengte Stellen, z. B. durch Schieberöffnungen deren lichte Weite geringer ist als der Nenndurchmesser der zu reinigenden Rohrleitung. Diese Rollen begünstigen auch den Durchgang durch gebogene Rohrstellen ohne die Reinigungswirkung zu beeinträchtigen.

Anstelle eines das Reinigungsaggregat schiebenden Antriebsaggregats kann ein anderer Antrieb vorgesehen sein. Das Reinigungsaggregat kann beispielsweise mittels eines Seils durch die zu reinigende Leitung durchgezogen werden.

## Patentansprüche

1. Rohrreinigungsgerät mit mindestens zwei miteinander gelenkig verbundenen, hintereinander angeordneten Reinigungsaggregaten (1a, 1b) und Antriebsmitteln (2), die mit einem der Reinigungsaggregate (1 a, 1b) gelenkig verbunden sind, so dass das Rohrreinigungsgerät auch gekrümmte Rohrabschnitte durchlaufen kann, wobei das Reinigungsaggregat (1a, 1b) jeweils einen Kranz von an einem Kopf (7) schwenkbar gelagerten, starren und mit Rippen (21) versehenen Messerarmen (3) aufweist, deren Rippen (21) sich am freien Ende des Messerarmes (3) zu zwei V-förmigen auseinanderlaufenden Schneiden (22) verzweigen, wobei ferner Federn (12) vorgesehen sind, welche die Messerarme (3) gegen die Rohrinnenwand zu pressen bestimmt sind, und wobei schliesslich am Kopf (7) des vorderen Reinigungsaggregates (1a) axial vorstehende Rippen (10) vorgesehen sind, die dem Aufbrechen und Zerkleinern von bis in die Achse des Rohres ragenden Verunreinigungen oder Verkrustungen bestimmt sind, dadurch gekennzeichnet, dass die axiale Messerlänge zumindest annähernd gleich dem Nenndurchmesser des Reinigungsaggregates (1a, 1b) bzw. dem Innendurchmesser eines Rohres ist, für welches dasselbe bemessen ist, dass ferner jeder Messerarm (1a, 1b) eine radiale äussere Rippe (21) bis in unmittelbarer Nähe seiner Lagerstelle (8) im Kopf (7) aufweist, und dass schliesslich der Kamm der Rippe (21) von der Lagerstelle (8) des Messerarms (1a, 1b) mindestens annähernd radial nach aussen verläuft.

2. Gerät nach Anspruch 1, dadurch gekennzeichnet, dass die Messerarme (3) Schwenkzapfen (9) aufweisen, die in nach aussen offenen Nuten (8) des Kopfes sitzen, welche Nuten vorne teilweise abgedeckt sind.

3. Gerät nach Anspruch 2, dadurch gekennzeichnet, dass die Nuten (8) von einem von vorne über dieselben greifenden, lösbaren Teller (25) teilweise abgedeckt sind.

4. Gerät nach Anspruch 2 oder 3, dadurch gekennzeichnet, dass die Rippen (21) und die Abdeckung (25) der Nuten (8) Anschlagmittel zur Bestimmung der äusseren Endstellung der Messerarme (3) bilden.

5. Gerät nach Anspruch 4, dadurch gekennzeichnet, dass der Abdeckung (25) ein besonderer Anschlagring angefügt ist.

6. Gerät, nach einem der Ansprüche 1 bis 5, dadurch gekennzeichnet, dass die Messerarme (3) aus Stahlguss bestehen.

7. Gerät, insbesondere nach einem der Ansprüche 1 bis 6, wobei die Messerarme durch Blattfedern gestützt sind, dadurch gekennzeichnet, dass Pakete von Blattfedern (12) vorgesehen sind, von welchen mehrere bis in unmittelbare Nähe der Messerarme (3) reichen.

8. Gerät nach einem der Ansprüche 1 bis 7, dadurch gekennzeichnet, dass die Messerarme (3) mindestens annähernd dreieckigen, verwindungssteifen Querschnitt aufweisen.

9. Gerät nach Anspruch 8, dadurch gekennzeichnet, dass die Pakete von Blattfedern (12) auf einer zentralen Achse (13) gehalten und abgestützt sind, und dass im Bereiche der Halterung (14) und Abstützung (16) der Blattfedern die Messerarme (3) an ihrer Innenseite mindestens annähernd ihre volle Ausladung aufweisen.

10. Gerät nach Anspruch 1, dadurch gekennzeichnet, dass die Messerarme (3) im Bereiche der auseinanderlaufenden Schneiden (22) bzw. an ihrem freien Ende sich nach innen verjüngenden Querschnitt aufweisen.

11. Gerät nach Anspruch 1, dadurch gekennzeichnet, dass die Rippe (21) zwischen ihrem annähernd radial nach aussen verlaufenden Teil und den auseinanderlaufenden Schneiden eine annähernd gerade verlaufende Aussenkante (A) aufweist.

12. Gerät nach Anspruch 7, dadurch gekennzeichnet, dass mindestens eine Blattfeder des Pakets in eine Tasche (11) des zugeordneten Messerarmes (3) greift und darin radial und in Umfangsrichtung gehalten ist, wobei die Tasche (11) mindestens ein seitliches Fenster (11 b) aufweist, durch welches die Lage des Federendes bezüglich des Taschengrundes sichtbar ist.

13. Gerät nach Anspruch 12, dadurch gekennzeichnet, dass die Messerarme (3) mit Spiel gelagert sind, derart, dass sie frei etwas in Umfangsrichtung ausweichen und sich verwinden können.

14. Gerät nach Anspruch 12, dadurch gekennzeichnet, dass das oder die innersten Federenden bei dem Nenndurchmesser entsprechender Stellung der Messerarme (3) mit einem Abstand von 1 bis 2 mm vom Taschengrund liegen.

15. Gerät nach Anspruch 1, dadurch gekennzeichnet, dass die Rippe (21) an der Übergangsstelle zu den Schneiden (22) an der Aussenseite eine Ausnehmung (22a) zur Verringerung der Auflagefläche aufweist.

16. Gerät nach einem der Ansprüche 1 bis 15, dadurch gekennzeichnet, dass die axiale Länge der V-förmigen auseinanderlaufenden Schneiden (22) etwa der Hälfte der Messerlänge bzw. der der Hälfte des Nenndurchmessers (D) entspricht.

17. Gerät nach einem der Ansprüche 1 bis 16, dadurch gekennzeichnet, dass vor den V-förmigen Schneiden (22) an der Aussenseite jedes Messerarmes (3) eine Anzahl von hintereinanderliegenden Rollen angebracht ist.

18. Gerät nach irgendeinem der Ansprüche 1 bis 17, dadurch gekennzeichnet, dass die Angriffsstelle für eine Schubkraft zum Antrieb des Reinigungsaggregates (1) axial innerhalb des Bereiches der Messerarme (3) liegt.

## Claims

1. Pipe-cleaning unit having at least two flexibly interconnected cleaning units (1a, 1b) arranged one behind another, and drive means (2), which are flexibly connected with one of the cleaning units (1a, 1b), so that the pipe-cleaning unit can also pass through curved pipe sections, the cleaning unit (1a, 1b) having in each case a collar of rigid knife arms (3), which are swivelably mounted on a head (7) and provided with ribs (21), and whose ribs (21) branch out at the free end of the knife arm (3) in two V-shaped diverging blades (22), there being further provided springs (12), which are intended to press the knife arms (3) against the inner wall of the pipe, and there being provided, finally, on the head (7) of the front cleaning unit (1a) axially projecting ribs (10), which are intended to break up and crush contaminants or scales projecting as far as the axis of the pipe, characterized in that the axial knife length is at least approximately equal to the nominal diameter of the cleaning unit (la, 1b) or to the internal diameter of a pipe, for which the same is dimensioned, in that further each knife arm (1 a, 1 b) has a radial outer rib (21) up to the immediate vicinity of its bearing (8) in the head (7), and in that finally the ridge of the rib (21) runs at least approximately radially outwards from the bearing (8) of the knife arm (1 a, 1 b).

2. Unit according to Claim 1, characterized in that the knife arms (3) have swivel pins (9), which are seated in grooves (8) of the head which are open outwards, which grooves are partially covered at the front.

3. Unit according to Claim 2, characterized in that the grooves (8) are partially covered by a detachable plate (25) gripping over the latter from the front.

4. Unit according to Claim 2 or 3, characterized in that the ribs (21) and the cover (25) of the grooves (8) form stop means for determining the outer end position of the knife arms (3).

5. Unit according to Claim 4, characterized in that a special stop ring is attached to the cover (25).

6. Unit according to Claims 1 to 5, characterized in 10 that the knife arms (3) consist of cast steel.

7. Unit according to one of Claims 1 to 6, the knife arms being supported by leaf springs, characterized in that sets of leaf springs (12) are provided of which several reach as far as the immediate vicinity of the knife arms (3).

8. Unit according to one of Claims 1 to 7, characterized in that the knife arms (3) have an at least approximately triangular, torsionally rigid cross- section.

9. Unit according to Claim 8, characterized in that the sets of leaf springs (12) are held and supported on a central axis (13), and in that in the region of the carrier (14) and support (16) of the leaf springs, on their inside the knife arms (3) have at least approximately their full overhang.

10. Unit according to Claim 1, characterized in that in the region of their diverging blades (22) or at their free end, the knife arms (3) have a cross- section tapering inwards.

11. Unit according to Claim 1, characterized in that between its approximately radially outwardly running part and the diverging blades, the rib (21) has an outer edge (A) which runs approximately in a straight line.

12. Unit according to Claim 7, characterized in that at least one leaf spring of the set engages in a pocket (11) of the associated knife arm (3), and is held therein radially and in the peripheral direction, the pocket (11) having at least one lateral window (11b), through which the position of the spring end with respect to the base of the pocket is visible.

13. Unit according to Claim 12, characterized in that the knife arms (3) are mounted with play in such a way that they can spread freely a little in the peripheral direction and twist.

14. Unit according to Claim 12, characterized in that in the position of the knife arms (3) corresponding to the nominal diameter, the innermost spring end or the innermost spring ends lie at a separation of 1 to 2 mm from the base of the pocket.

15. Unit according to Claim 1, characterized in that at the site of transition to the blades (22) the rib (21) has a cutout (22a) on the outside for reducing the bearing area.

16. Unit according to one of Claims 1 to 15, characterized in that the axial length of the V-shaped diverging blades (22) corresponds approximately to half the knife length or to half the nominal diameter (D).

17. Unit according to one of Claims 1 to 16, characterized in that a number of rollers lying one behind another are fitted on the outside of each knife arm (3) in front of the V-shaped blades (22).

18. Unit according to any one of Claims 1 to 17, characterized in that the point of application for a thrust to drive the cleaning unit (1) lies axially inside the region of the knife arms (3).

## Revendications

1. Appareil de nettoyage de tubes comprenant au moins deux équipages de nettoyage de tubes (1a, 1b) disposés l'un derrière l'autre et articulés l'un à l'autre et des moyens d'entraînement (2) qui sont articulés avec l'un des équipages de nettoyage de tubes (1 a, 1 b) de façon que l'appareil de nettoyage de tubes puisse également parcourir des sections de tube courbes, chaque groupe de nettoyage de tubes (1a, 1b) comprenant une couronne de bras de couteaux (3) rigides et munis de nervures (21), qui sont montés pivotants sur une tête (7), dont les nervures (21) se ramifient à l'extrémité libre du bras de couteau (3) en deux tranchants (22) divergeant en forme de V, des ressorts (12), qui sont destinés à presser les bras de couteaux (3) contre la paroi intérieure des tubes, étant en outre prévus et, en saillie axiale sur la tête (7) du groupe de nettoyage de tubes avant (1a) étant de surcroît prévues, des nervures (10) qui sont destinées à la fragmentation et au broyage de souillures et incrustations pénétrant jusqu'à l'axe du tube, caractérisé en ce que la longueur axiale des couteaux est au moins à peu près égale au diamètre nominal de l'équipage de nettoyage de tubes (1 a, 1 b) ou au diamètre intérieur d'un tube pour lequel l'équipage est dimensionné, que, de plus, chaque bras de couteau (1 a, 1b) présente une nervure radialement extérieure (21) jusqu'au voisinage immédiat de son point de fixation (8) dans la tête (7) et qu'enfin, la crête de la nervure (21) s'étend au moins à peu près radialement vers l'extérieur à partir du point de fixation (8) du bras de couteau (1a,1b).

2. Appareil suivant la revendication 1, caractérisé en ce que les bras de couteaux (3) présentent des tourillons (9) qui sont logés dans des gorges (8) ouvertes vers l'extérieur de la tête, lesquelles gorges sont partiellement couvertes sur l'avant.

3. Appareil suivant la revendication 2, caractérisé en ce que les gorges (8) sont partiellement couvertes par une coiffe amovible (25) s'étendant pardessus et par le devant.

4. Appareil suivant la revendication 2 ou 3, caractérisé en ce que les nervures (21) et la couverture (25) des gorges (8) constituent des moyens de butée pour la détermination de la position d'extrémité extérieure des bras de couteaux (3).

5. Appareil suivant la revendication 4, caractérisé en ce qu'un anneau de butée particulier est adjoint à la couverture (25).

6. Appareil suivant l'une quelconque des revendications 1 à 5, caractérisé en ce que les bras de couteaux (3) sont en acier fondu.

7. Appareil suivant l'une quelconque des revendications 1 à 6, dans lequel les bras de couteaux sont soutenus par des lames de ressort, caractérisé en ce qu'il est prévu des paquets de lames de ressort (12), dont plusieurs s'étendent jusqu'au voisinage immédiat des bras de couteaux (3).

8. Appareil suivant l'une quelconque des revendications 1 à 7, caractérisé en ce que les bras de couteaux (3) présentent une section au moins à peu près triangulaire résistant au gauchissement.

9. Appareil suivant la revendication 8, caractérisé en ce que les paquets de lames de ressort (12) sont maintenus et soutenus sur un axe central (13) et que les bras de couteaux (3) disposent, dans la région de maintien (14) et de soutien (16) des ressorts à lames, à leur face intérieure, au moins à peu près de leur charge totale.

10. Appareil suivant la revendication 1, caractérisé en ce que les bras de couteaux (3) présentent, dans la région des tranchants divergents (22) ou à leur extrémité libre, une section qui va diminuant vers l'intérieur.

11. Appareil suivant la revendication 1, caractérisé en ce que les nervures (21) présentent un bord extérieur à peu près rectiligne (A) entre leur partie s'étendant à peu près radialement vers l'extérieur et les tranchants divergents.

12. Appareil suivant la revendication 7, caractérisé en ce qu'au moins une lame de ressort du paquet s'engage dans un logement (11) du bras de couteau (3) correspondant et y est retenue radialement et dans le sens périphérique, le logement (11) présentant au moins une fenêtre latérale (11 b), à travers laquelle la position de l'extrémité du ressort par rapport au fond du logement est visible.

13. Appareil suivant la revendication 12, caractérisé en ce que les bras de couteaux (3) sont montés avec jeu de façon à pouvoir quelque peu se déplacer et se gauchir librement dans le sens périphérique.

14. Appareil suivant la revendication 12, caractérisé en ce que la ou les extrémités intérieures des lames de ressort se trouvent à une distance de 1 à 2 mm du fond du logement dans la position des bras de couteaux (3) correspondant au diamètre nominal.

15. Appareil suivant la revendication 1, caractérisé en ce que la nervure (21) présente, à la transition vers les tranchants (22), au côté extérieur, un évidement (22a) diminuant la surface d'appui.

16. Appareil suivant l'une quelconque des revendications 1 à 15, caractérisé en ce que la longueur axiale des tranchants divergeant en forme de V (22) correspond à peu près à la moitié de la longueur du couteau ou à la moitié du diamètre nominal (D).

17. Appareil suivant l'une quelconque des revendications 1 à 16, caractérisé en ce qu'un certain nombre de rouleaux agencés les une derrière les autres sont disposés devant les tranchants en forme de V (22) au côté extérieur de chaque bras de couteau (3).

18. Appareil suivant l'une quelconque des revendications 1 à 17, caractérisé en ce que le point d'application pour une force de poussée destinée à l'entraînement de l'équipage de nettoyage (1) est situé axialement à l'intérieur du domaine des bras de couteaux (3).
